# EUROPÄISCHE PATENTSCHRIFT

(11) **EP 4 172 441 B1**
(45) Veröffentlichungstag und Bekanntmachung des Hinweises auf die Patenterteilung: **07.08.2024**
(21) Anmeldenummer: 21735621.1
(22) Anmeldetag: 18.06.2021
(51) Int. Cl.: E05B 65/44

(54) **VERRIEGELUNGSEINRICHTUNG**
LOCKING DEVICE
DISPOSITIF DE VERROUILLAGE

(30) Priorität: 26.06.2020 DE 202020103687 U
(43) Veröffentlichungstag der Anmeldung: 03.05.2023
(73) Patentinhaber: BURG Lüling GmbH & Co. KG, 58089 Hagen (DE); USM U. Schärer Söhne AG, 3110 Münsingen (CH)
(72) Erfinder: BACKHAUS, Dirk, 58095 Hagen (DE); LÜTHI, Christian, 3110 Münsingen (CH)
(74) Vertreter: Buse, Mentzel, Ludewig Patentanwaltskanzlei
(86) Internationale Anmeldenummer: PCT/EP2021/066568
(87) Internationale Veröffentlichungsnummer: WO 2021/259776

(56) Entgegenhaltungen:
- DE-U1- 202005 006 957
- DE-U1- 202009 006 211
- US-A1- 2002 139 156

## Beschreibung

Die Erfindung betrifft eine Verriegelungseinrichtung zum Verschluss von Türen an Schränken, von Kästen oder Fächern.

Es ist bekannt, eine Tür mit einer Verriegelungseinrichtung zu versehen. Ein Verriegelungselement der Verriegelungseinrichtung wirkt mit entsprechenden Schließblechen am Schrank, am Kasten oder an dem zu verschließenden Fach zusammen. Das Verriegelungselement kann hierbei ein Riegel oder auch eine Schubstange sein. Um ein unberechtigtes Öffnen der Tür zu verhindern, ist es weiterhin bekannt, eine Verriegelungseinrichtung mit einem mechanischen Schloss, wie beispielsweise einen Schließzylinder oder einem elektronischen Schloss auszurüsten und nur berechtigten Personen den Zugang bzw. Zugriff zu gewähren. Das Dokument DE 20 2009 006 211 U1 zeigt einen Schließmechanismus, der einen radial beweglichen Sperrstift als Teil einer Kopplungseinrichtung besitzt. Dieser Stift wirkt mit einem Teil einer Stelleinrichtung zusammen, um eine Sperrstellung oder Freigabestellung zu bewirken.

Solche Schließeinrichtungen weisen eine hohe Sicherheit auf. Unberechtigte versuchen daher durch Verdrehen oder Verschieben des Verriegelungselements ein Öffnen der Verriegelungseinrichtung zu bewirken. Bei einem solchen unberechtigten Angriff von außen muss die Verriegelungseinrichtung einen erheblichen Widerstand entgegensetzen können.

Aufgabe der Erfindung ist es daher, eine verbesserte Verriegelungseinrichtung zur Verfügung zu stellen, die einem unberechtigten Angriff auf die Verriegelungseinrichtung einen hohen Widerstand entgegensetzt, insbesondere hohe Drehmomente aufnehmen kann.

Diese Aufgabe wird mit einer Verriegelungseinrichtung mit den Merkmalen des Anspruchs 1 gelöst. Vorteilhafte Ausführungsformen beschreiben die Unteransprüche.

Die neue Verriegelungseinrichtung zum Verschluss von Türen an Schränken, Kästen oder Fächern umfasst ein Gehäuse zum Anbringen an der Tür, wobei das Gehäuse den Stator der Verriegelungseinrichtung bildet und topfartig ausgebildet ist, nämlich einen auf die Tür aufsetzbaren Boden besitzt, der auf dem Türblatt befestigt wird. Ein Verriegelungselement wirkt auf der anderen Seite der Tür in bekannter Weise mit einem Schließblech am Schrank, Kasten oder dem zu verschließenden Fach zusammen. Der Rotor ist direkt oder indirekt mit dem bewegbaren Verriegelungselement verbunden. Durch eine Bewegung des Rotors in beide Drehrichtungen wird das Verriegelungselement aus der Verriegelungsstellung in die Entriegelungsstellung bzw. zurück in die Verriegelungsstellung bewegt. Der Rotor ist dafür drehbar am Gehäuse gelagert. Die neue Verriegelungseinrichtung umfasst eine Kopplungsanordnung, wobei ein Sperrmechanismus ein unbefugtes Verdrehen des Rotors und somit auch ein Verdrehen des Verriegelungselements verhindert. Hierzu umfasst die Kopplungsanordnung ein manuell oder elektronisch verstellbares Stellglied, einen bewegbaren Mitnehmer und ein Sperrglied. Das Sperrglied, welches zwischen einer Sperrposition und einer Freigabeposition verschiebbar ist, ermöglicht nur in dessen Freigabeposition die Bewegung des Rotors. Das Stellglied hat zwei Positionen, eine entkoppelte Ruhelage, wo die Drehbewegung des Rotors durch das Sperrglied verhindert wird und eine gekoppelte Position, wo eine Bewegung des Rotors möglich ist.

Das Sperrglied hat die Form eines Zylinders, wobei die Zylinderachse parallel zur Rotorachse verläuft. In seiner Sperrposition taucht das Sperrglied in eine Mulde an der Innenseite der Wandung des Stators oder an der Außenseite des Rotors ein. Die Größe dieser halbmondförmigen Mulde ist an den Zylinderradius des Sperrglieds angepasst. In der Sperrposition wird das Sperrglied durch eine Federkraft in diese Mulde gedrückt, vorzugsweise befindet sich weniger als ein Drittel des Sperrgliedes in dieser Mulde. Die Federkraft wird hierbei von einer Feder ausgeübt, die eine Federkraft radial zur Rotorachse ausübt. Die Feder für ein Sperrglied ist am Rotor gehalten, wenn die Mulde am Stator vorgesehen ist. Die Feder ist am Stator gehalten, wenn die Mulde am Rotor vorgesehen ist.

Zur Freigabe der Bewegung des Rotors kann der berechtigte Nutzer das Stellglied aus der entkoppelten Ruheposition in eine gekoppelte Position versetzen, wo dieses Stellglied mit dem Mitnehmer gekoppelt ist.

Bei einer Ausführungsform wird das Stellglied am Rotor gelagert und bei Drehung des Rotors dann der Mitnehmer durch seine Kopplung mit dem Stellglied mitbewegt. Der Mitnehmer verschiebt das Sperrglied aus seiner Sperrposition in eine Freigabeposition. Das Sperrglied wird dabei durch den Mitnehmer entgegen der wirkenden Federkraft aus der statorseitigen Mulde verschoben und findet Aufnahme am Rotor. Zur Bewegung des Sperrteils besitzt der Mitnehmer an seinem unterhalb des Rotors angeordneten Unterteil einen in Radialrichtung verlaufenden Kanal, der in Sperrposition des Sperrteils von diesem ausgefüllt ist. In besonderer Weise wirken die parallelen Seitenflächen des Kanals als Anschlagflächen auf das Sperrglied ein. Sie treiben das Sperrglied aus der statorseitigen Mulde, da sie am Scheitelpunkt des zylinderförmigen Sperrglieds angreifen. Bei Bewegung des Mitnehmers wird ein Verschieben des Sperrglieds aus der statorseitigen Mulde entgegen der Federkraft bewirkt und eine Rotation des Rotors ermöglicht. Die Anschlagflächen können auch angeschrägt sein, um das Ausrastmoment geringer zu gestalten.

Bei einer weiteren Ausführungsform ist das Stellglied am Stator oder Gehäuse der Verriegelungseinrichtung gelagert und greift in eine Nut Mitnehmer ein, wodurch der Mitnehmer gehalten und bei Drehung des Rotors dann das Sperrglied aus seiner Sperrposition in eine Freigabeposition verschoben wird. Das Sperrglied wird dabei entgegen der wirkenden Federkraft aus der rotorseitigen Mulde in eine statorseitige Mulde verschoben und findet dort seine Aufnahme. Der Mitnehmer besitzt auch in diesem Fall einen in Radialrichtung verlaufenden Kanal, der in Sperrposition des Sperrteils von diesem ausgefüllt ist. In besonderer Weise wirken die parallelen Seitenflächen des Kanals als Anschlagflächen auf das Sperrglied ein. Sie treiben das Sperrglied bei Bewegung des Rotors aus der rotorseitigen Mulde, da sie am Scheitelpunkt des zylinderförmigen Sperrglieds angreifen.

Die vorbeschriebene Kupplung ermöglicht das Entriegeln bzw. das Verriegeln der Tür. In entkoppelter Position wird jedoch eine Drehmomentübertragung ausgehend vom Verriegelungselement in Richtung des Rotors gesperrt. Bei einem solchen unberechtigten Versuch den Rotor zu drehen, wird ein Drehmoment erzeugt, das bewirkt, dass das Sperrteil gegen rotorseitige oder statorseitige schräge Anschlagflächen gedrückt wird und so das Sperrteil zusätzlich zur Federkraft in radialer Richtung in seine Sperrposition gedrängt wird. Um bei solchen Angriffen eine Zerstörung der Verriegelungseinrichtung zu verhindern, wird ein entsprechendes Bewegungsspiel für den Rotor vorgesehen.

Zwei Ausführungsformen der Erfindung werden nachfolgend anhand der Zeichnung beschrieben. Gleiche Elemente haben auch bei den unterschiedlichen Ausführungsformen die gleichen Bezugsziffern. Die Zeichnung zeigt:
- Fig. 1: eine perspektivische Ansicht einer Verriegelungseinrichtung ohne Rotorabdeckung,
- Fig. 2: eine Ansicht auf die Unterseite einer ersten verriegelten Verriegelungseinrichtung ohne Bodenfläche des Stators,
- Fig. 3: eine perspektivische Ansicht auf die Unterseite einer weiteren verriegelten Verriegelungseinrichtung ohne Bodenfläche des Stators,
- Fig. 4: eine Ansicht der Unterseite der Verriegelungseinrichtung ohne Bodenfläche des Stators von Fig. 3,
- Fig. 5: eine Ansicht von Fig. 4 in Freigabeposition,
- Fig. 6: eine perspektivische Ansicht der Kopplungsanordnung, entkoppelt,
- Fig.7: eine perspektivische Ansicht der Kopplungsanordnung, gekoppelt,
- Fig. 8: eine Draufsicht auf den Rotor, entkoppelt,
- Fig. 9: eine weitere Draufsicht auf den Rotor, entkoppelt,
- Fig. 10: eine Draufsicht auf den Rotor, gekoppelt,
- Fig. 11: eine Ansicht auf eine weitere Verriegelungseinrichtung in Verriegelungsstellung,
- Fig. 12: eine Ansicht von Fig. 11 nach unberechtigtem Rotordrehversuch,
- Fig. 13: eine Ansicht von Fig. 11 in Entriegelungsstellung.

In Fig. 1 ist eine Ausführungsform der neuen Verriegelungseinrichtung zum Verschluss von Türen an Schränken, Kästen oder Fächern gezeigt. Die neue Verriegelungseinrichtung umfasst ein Stator 20 zum Anbringen an der Tür, wobei der Stator 20 topfartig ausgebildet ist, nämlich einen auf die Tür aufsetzbaren Boden besitzt, der mittels Befestigungselementen 24 - gezeigt in Fig. 2 - an der Tür befestigt wird. Ein Verriegelungselement 70 wirkt auf der anderen Seite der Tür in bekannter Weise mit einem Schließblech am Schrank, Kasten oder dem zu verschließenden Fach zusammen. Eine zentrale Bohrung im Boden des Stators 20 befindet sich nach der Montage vor dem entsprechenden Loch in der Tür für den Durchgriff des Rotorendes oder eines mit dem Rotor verbundenen Antriebrads. Der Rotor 10 oder das mit dem Rotor 10 verbundene Antriebsrad wird direkt oder indirekt mit einem Verriegelungselement 70 verbunden. Beispielsweise ist in Fig. 1 ein Riegel drehfest am Rotorende befestigt. Bei anderen Anwendungsfällen wird der Rotor 10 mit einem Antriebsrad verbunden, welches mit einem entsprechenden Zahnrad oder Zahngestänge zur Einwirkung auf ein entsprechendes Verriegelungselement zusammenwirkt. Der Rotor 10 ist hierfür drehbar am Stator 20 gelagert. Durch die Bewegung des Rotors 10 wird das Verriegelungselement 70 aus der Verriegelungsstellung in die Entriegelungsstellung bzw. zurück in die Verriegelungsstellung bewegt.

In diesem Beispiel von Fig. 1 bilden Rotor 10 und Stator 20 eine gemeinsame Außenfläche. Diese Verriegelungseinrichtung kann beispielsweise ein elektronisches Betätigungseinrichtung umfassen oder zusammen mit mechanischen oder elektronischen Betätigungselementen in einem Gehäuse untergebracht sein.

Der in Fig. 1 gezeigte topfartige Stator 20 ist von einer Wandung 21 umgeben. Diese Wandung 21 begrenzt ein Innenraum. Einen Blick in den Innenraum zeigt Fig. 2, wo die Bodenfläche des Stators 20 der besseren Übersichtlichkeit halber weggelassen wurde. Sichtbar ist die Unterseite 12 des Rotors 10. Dieser Rotor 10 ist um eine Drehachse 19 drehbar gelagert. In diesem Ausführungsbeispiel von Fig. 2 ist die Drehbewegung des Rotors 10 durch Anschläge 23 begrenzt. Diese Anschläge 23 sind an der Bodenfläche des Stators 20 befestigt oder Teil des Stators 20. Eine weitere Ausführung der Verriegelungseinrichtung zeigt einen Stator 20 ohne Anschläge, siehe Fig. 3. Im Inneren des Stators 20 befinden sich des Weiteren zwei Sperrglieder 50, 50`, welche durch radial nach außen wirkende Federkraft in Mulden 22, 22` gedrückt sind. Diese Mulden 22, 22' befinden sich in der Wandung 21 des Stators 20. In Fig. 2 und Fig. 3 ist die Sperrlage der Sperrglieder 50, 50' gezeigt. Die Sperrglieder 50, 50' werden durch die Kraft der Federn 60, 60' in dieser Sperrposition gehalten. Die Federn 60, 60' lagern in einer Federaufnahme 16, 16' am Rotor 10. Diese Federaufnahme 16, 16' ist am radial äußeren Ende offen, so dass die Feder 60, 60' mit ihrem vorderen Ende direkt am Sperrglied 50, 50' anliegt. Die Federaufnahmen 16, 16' sind in diesem Beispiel in einem Querbalken 15 vorgesehen, der sich an der Unterseite 12 des Rotors 10 befindet. In diesem Beispiel ist ein durchgehender Querbalken 15 vorgesehen, der mit seinem einen Ende zur Aufnahme des Sperrglieds 50' bis an die Wandung 21 des Stators 20 reicht. Am gegenüberliegenden Ende endet der Querbalken 15 vor der Bewegungsbahn des Mitnehmers 40, der sich entlang der Wandung 21 bewegen lässt.

Die Sperrglieder 50, 50` tauchen nur zu einem Teil in die Mulden 22, 22` am Stator 20 ein. Der größere Teil der Sperrglieder 50, 50' befindet sich außerhalb der Mulden 22, 22`. Bei dem Sperrglied 50' ist der größere Teil in eine rotorseitige Mulde 17' aufgenommen, welche eine Erweiterung der Federaufnahme 16' ist. Auch das Sperrglied 50 taucht in eine solche Erweiterung der Federaufnahme 16 am Rotor 10 ein. Der mittlere Bereich des Sperrglieds 50 befindet sich in einem Kanal 44 des Mitnehmers 40. Wie der perspektivischen Ansicht der Fig. 6 zu entnehmen, haben die Sperrglieder 50, 50' die Form eines Zylinders. Die Zylinderachse verläuft parallel zur Drehachse 19 des Rotors 10. Das Sperrglied 50 ist zusammen mit dem Mitnehmer 40 und dem Stellglied 30 ein Element einer Kopplungsanordnung. Das zweite Sperrglied 50' ist kein Element der Kopplungseinrichtung und kein notwendiges Bestandteil der Verriegelungseinrichtung. Die diametral gegenüberliegende Anordnung eines zweiten Sperrgliedes 50' verbessert jedoch das Wiederausrichten des Sperrglieds 50 nach der Beendigung der Drehbewegung des Rotors 10.

Fig. 6 zeigt die Elemente der Kopplungsanordnung, nämlich Sperrglied 50, Mitnehmer 40 und Stellglied 30 in entkoppelter Lage. In dieser entkoppelten Lage ist eine Drehung des Rotors 10 nicht möglich. Versucht beispielsweise ein Unberechtigter das Verriegelungselement 70 zu verdrehen, um ein Öffnen der Verriegelungseinrichtung zu bewirken, so wird dieses Drehmoment auf den Rotor 10 übertragen, der sich geringfügig in Richtung des Drehangriffs bewegt, beispielsweise in Fig. 4 gezeigt. Dafür ist ein Bewegungsspiel des Rotors 10 vorgesehen. Wie Fig. 2 zeigt, wird im Gegensatz zum Sperrglied 50', welches in der Erweiterung 17' ohne Spiel aufgenommen ist, das Sperrglied 50 in der Erweiterung 17 von den Seitenflächen dieser Erweiterung 17 nicht berührt, sondern allein durch die Federkraft in Position gehalten. Die Seitenflächen der Erweiterung 17 sind am Mündungsausgang der Erweiterung 17 zu Anschlagschrägen 171 und 172 geformt. Die Ausrichtung dieser Anschlagschrägen 171, 172 ist dabei so gewählt, dass bei einem unberechtigten Drehangriff auf das Verriegelungselement, die Anschlagschrägen 171 und 172 das Sperrglied 50 in die statorseitige Mulde 22 drücken. In Fig. 4 wird durch die Anschlagschräge 171 eine zusätzliche Kraft auf das Sperrglied 50 in Richtung Mulde 22 erzeugt. Durch den äußeren Drehangriff auf das Verriegelungselement 70 wird der Rotor 10 geringfügig verdreht, nämlich bis die Anschlagschräge 171 am Sperrglied 50 anliegt. Eine weitere Einwirkung von außen führt dazu, dass die Schräge 171 aufgrund des einwirkenden Drehmoments das Sperrglied 50 zusätzlich zur Kraft der Feder 60 in die Mulde 22 drückt. Wird ein Drehangriff in entgegengesetzter Richtung versucht, bewirkt die Anlaufschräge 172 in gleicher Weise, dass die Sperrposition des Sperrglieds 50 erhalten bleibt.

Zum Betätigen der Verriegelungseinrichtung wird manuell oder elektronisch ein Stellglied 30 betätigt und aus seiner entkoppelten Ruheposition - gezeigt in Fig. 6 - in eine gekoppelte Position - gezeigt in Fig. 7 - versetzt. In der gekoppelten Position besteht eine Wirkverbindung zwischen Rotor 10 und Mitnehmer 40. Bei dem vorliegenden Beispiel ist das Stellglied 30 am Rotor 10 gelagert, nämlich verschiebbar in einer Führungsausnehmung 14 an der Oberseite 11 des Rotorbodens. Die mitnehmerseitige Stirnseite 31 des Stellgliedes 30 befindet sich zu dessen sicherer Führung zwischen zwei Führungsstegen 13, die von der Bodenfläche des Rotors 10 an dessen Oberseite 11 nach oben abstehen. Bei einer anderen Ausführungsform ist auch ein schwenkbares Stellglied als Teil der Kopplungsanordnung möglich.

Die entkoppelte Position ist in Fig. 1, 2, 3, 6 und 8 gezeigt. Das Stellglied 30 befindet sich mit seiner mitnehmerseitigen Stirnseite 31 zwischen den Anschlägen 13 vor dem Mitnehmer 40. Der Mitnehmer 40 besitzt gegenüberliegend zu dieser mitnehmerseitigen Stirnseite 31 eine Nut 47 in seinem Oberteil 41. Dieses Oberteil 41 des Mitnehmers 40 durchgreift einen randseitigen, radial verlaufenden Schlitz 18 in der Bodenfläche des Rotors 10. Dieser randseitige Schlitz 18 ist in Fig. 8 zu sehen und befindet sich oberhalb der Bewegungsbahn des Mitnehmers 40. Der Schlitz 18 ist vorzugsweise in seiner Längsausdehnung länger als das Oberteil 41 des Mitnehmers 40, dies erleichtert die Montage. Der Mitnehmers 40 besitzt in Längsausdehnung eine an den Radius der Wandung 21 des Stators 20 angepasste radial verlaufende Ausrichtung. Allein das Oberteil 41 durchgreift den Schlitz 18 in der Bodenfläche des Rotors 10. Im Uhrzeigersinn vordere und hintere Begrenzungsflächen 42 des Oberteils 41 vom Mitnehmer 40 befinden sich innerhalb des Schlitzes 18. Unterhalb der Bodenfläche des Rotors 10 ist der Mitnehmer 40 über diese Begrenzungsflächen 42 hinaus verlängert. Diese endseitigen Verlängerungen am Unterteil 43 des Mitnehmers 40 unterstützen dessen Führung bei der Mitnahmebewegung durch den Rotor 10. Im Unterteil 43 des Mitnehmers 40 befindet sich des Weiteren der Kanal 44 für das Sperrglied 50. Wird, wie bereits in Bezug auf Fig. 4 beschrieben, ein unberechtigter Angriff auf ein Verriegelungselement 70 vorgenommen, so kann sich der Rotor 10, wie auch in Fig. 9 gezeigt, gering verdrehen. Eine Kupplung mit dem Mitnehmer 40 liegt jedoch nicht vor. Die mitnehmerseitige Stirnseite 31 des Stellglieds 30 befindet sich versetzt zur Nut 47. Wird nun berechtigterweise das Stellglied 30 betätigt und in diesem Beispiel ein Verschieben des Stellglieds 30 innerhalb der Führungsausnehmung 14 am Rotor 10 bewirkt, wird die mitnehmerseitige Stirnseite 31 des Stellglieds 31 in die Nut 47 des Mitnehmers 40 eingeschoben, siehe Fig. 7 und Fig. 10. Bei dieser Bewegung sind das Stellglieds 30, in diesem Fall mit seinen Füßen 32, in der Führungsausnehmung 14 am Rotor geführt. Fig. 7 zeigt deutlich, dass das Stellglied 30 in die Nut 47 des Mitnehmers 40 eingreift. Durch eine Drehung des Rotors 10 wird nun auch der Mitnehmer 40 mitbewegt. Bei einer solchen Bewegung des Rotors 10, beispielsweise entgegen dem Uhrzeigersinn, was auf der Rückseite des Rotors 12 sich als Bewegung im Uhrzeigersinn zeigt, schlägt die Anschlagfläche 45 des mitbewegten Mitnehmers 40 gegen das Sperrglied 50, siehe Fig. 5. Da diese Anschlagfläche 45 den Scheitelpunkt des zylinderförmigen Sperrglieds trifft, wirkt eine radial nach innen wirkende Kraft auf das Sperrglied 50, welche das Sperrglied 50 entgegen der Kraft der Feder 60 aus der statorseitigen Mulde 22 in Richtung der Erweiterung 17 am Rotor 10 drückt. Auf diese Weise wird die Rotation des Rotors 12 zum Entriegeln des Verriegelungselements ermöglicht. Fig. 5 zeigt die Situation, nachdem das Sperrglied 50 aus der statorseitigen Mulde 22 versetzt ist. Sind keine Drehbegrenzer für den Rotor 10 vorgesehen, kann dieser soweit bewegt werden, bis die Sperrglieder 50, 50' wieder in einer statorseitigen Mulde 22, 22' einrücken, in Fig. 5 nach einer Drehung von 180 Grad. Es können auch weitere statorseitige Mulden 22, 22' vorgesehen werden, die eine Rotorbewegung vorläufig unterbrechen.

Bei der Ausführungsform gemäß den Figuren 11 bis 13 ist eine umgekehrte Anordnung gewählt worden. Die Sperrglieder 50, 50' lagern in ihrer Sperrstellung in rotorseitigen Mulden 17, 17' und werden bei Freigabe und Drehbewegung des Rotors 10 in statorseitige Mulden 22, 22' geschoben. Die Freigabestellung der Sperrglieder 50, 50' ist in der Fig. 13 zu sehen. In der Verriegelungsstellung der Verriegelungseinrichtung, gezeigt in Fig. 11, werden die Sperrglieder 50, 50' durch die radial wirkende Kraft der Feder 61, welche am Stator 20 gelagert ist, in die halbmondförmigen Mulden 17, 17' des Rotors 10 gedrückt. Hierbei werden die Sperrglieder 50, 50' etwa zu einem Drittel aufgenommen. Der mittlere Bereich des Sperrglieds 50 befindet sich in einem Kanal 44 des Mitnehmers 40. Das Sperrglied 50 ist zusammen mit dem Mitnehmer 40 und dem Stellglied 30 ein Element einer Kopplungsanordnung. Auch in dieser Ausführung ist das zweite Sperrglied 50' kein Element der Kopplungseinrichtung und kein notwendiges Bestandteil der Verriegelungseinrichtung. Die diametral gegenüberliegende Anordnung eines zweiten Sperrgliedes 50' verbessert jedoch das Wiederausrichten des Sperrglieds 50 nach der Beendigung der Drehbewegung des Rotors 10.

Fig. 11 zeigt die Elemente der Kopplungsanordnung, nämlich das Sperrglied 50, den Mitnehmer 40 und das Stellglied 30 in entkoppelter Lage. In dieser entkoppelten Lage ist eine Drehung des Rotors 10 nicht möglich. Versucht beispielsweise ein Unberechtigter über das Verriegelungselement 70 den Rotor 10 zu verdrehen, um ein Öffnen der Verriegelungseinrichtung zu erzielen, so wirkt dieses Drehmoment zwar auf den Rotor 10, dieser bewegt sich jedoch nur geringfügig, wie in Fig. 12 gezeigt. Dafür ist ein Bewegungsspiel des Rotors 10 vorgesehen. Das Sperrglied 50 wird zusammen mit dem Mitnehmer 40 bewegt und schlägt bei Drehung im Uhrzeigersinn gegen eine Anschlagschräge 271 oder bei Drehung in entgegengesetzter Richtung gegen eine Anschlagschräge 272 am Ausgang der statorseitigen Mulde 22. Die Ausrichtung dieser Anschlagschrägen 271, 272 ist dabei so gewählt, dass eine Kraft erzeugt wird, welche das Sperrglied 50 zusätzlich zur Federkraft der Feder 61 in die rotorseitige Mulde 17 drückt.

Zum Betätigen der Verriegelungseinrichtung wird manuell oder elektronisch ein Stellglied 30 in die Nut 47 am Mitnehmer 40 eingeschoben und aus seiner entkoppelten Ruheposition - gezeigt in Fig. 11 - in eine gekoppelte Position - gezeigt in Fig. 13 - versetzt. In der gekoppelten Position besteht eine Wirkverbindung zwischen dem Stellglied 30 und dem Mitnehmer 40. Bei dem vorliegenden Beispiel wird das Stellglied 30 durch einen Motoreinheit angetrieben, welche sich außerhalb des Stators 20 befindet, was nicht gezeigt ist. Das Stellglied 30 fährt von außen geradlinig in den Stator 20 und innerhalb des Stators in den Mitnehmer 40 ein und hält diesen in Position. Bei einer anderen Ausführungsform ist auch ein schwenkbares Stellglied als Teil der Kopplungsanordnung möglich. Durch eine Drehung des Rotors 10 wird das Sperrglied 50 mitbewegt. Bei einer solchen Bewegung des Rotors 10 schlägt das Sperrglied 50 gegen die Anschlagfläche 45 oder 46 des in Position gehaltenen Mitnehmers 40. Da diese Anschlagflächen 45, 46 den Scheitelpunkt des zylinderförmigen Sperrglieds treffen, wirkt eine radial nach außen wirkende Kraft auf das Sperrglied 50, welche das Sperrglied 50 entgegen der Kraft der Feder 60 aus der rotorseitigen Mulde 17 in Richtung der Mulde 22 am Stator 20 drückt. Danach ist die Rotation des Rotors 12 zum Entriegeln des Verriegelungselements möglich. Fig. 13 zeigt die Situation, nachdem das Sperrglied 50 in die statorseitigen Mulde 22 verschoben ist. Sind keine Drehbegrenzer für den Rotor 10 vorgesehen, kann dieser soweit bewegt werden, bis die Sperrglieder 50, 50' wieder in einer statorseitigen Mulde 22, 22' einrücken, in Fig. 13 nach einer Drehung von 180 Grad. Es können auch weitere statorseitige Mulden 22, 22' vorgesehen werden, die eine Rotorbewegung vorläufig unterbrechen.

Wesentliches Element dieser neuen Verriegelungseinrichtung ist die Kopplungsanordnung umfassend das Stellglied, den Mitnehmer und das Sperrglied, die bei berechtigter Betätigung eine Drehung des Rotor 10 ermöglichen, nachdem zu Beginn der Drehbewegung des Rotors 10 das Sperrglied 50 aus seiner Sperrposition in eine Freigabeposition bewegt wird. Andererseits bietet die Verriegelungseinrichtung eine hohe Diebstahlsicherheit, da unberechtigte Angriffe auf das Verriegelungselement nicht zur Entriegelung führen, da hohe Drehmomente von dieser neuen Verriegelungseinrichtung aufnehmbar sind. Es wird mit dieser Verriegelungseinrichtung ein hoher Sicherheitsstandard erreicht.

### Bezugszeichenliste

- 10: Handhabe, Rotor
- 11: Oberseite
- 12: Unterseite
- 13: Führungsstege
- 14: Führungsausnehmung
- 15: Querbalken
- 16, 16': Federaufnahme
- 17, 17': Mulde
- 171: Anschlagschräge
- 172: Anschlagschräge
- 18: randseitiger Schlitz für 40
- 181: Schlitzende, im Uhrzeigersinn vorn
- 182: Schlitzende, im Uhrzeigersinn hinten
- 19: Drehachse

- 20: Gehäuse, Stator
- 21: Wandung
- 22, 22`: randseite Mulde
- 23: Anschläge zur Drehbegrenzung
- 24: Befestigungsmittel
- 25: Mittenbohrung
- 26, 26': Federanschlag
- 271, 272: Anschlagschräge

- 30: Stellglied
- 31: mitnehmerseitige Stirnseite
- 32: Fuß
- 40: Mitnehmer
- 41: Oberteil
- 42: Begrenzungsfläche (Bewegung innerhalb 18)
- 43: Unterteil
- 44: Kanal
- 45: Anschlagfläche
- 46: Anschlagfläche
- 47: Nut

- 50, 50': Sperrglied

- 60, 60': Feder
- 61: Feder

- 70: Verriegelungselement

## Patentansprüche

1. Verriegelungseinrichtung zum Verschluss von Türen an Schränken, von Kästen oder Fächern,
- mit einem Stator (20) zum Anbringen an der Tür, wobei der Stator (20) eine topfförmige Gehäuseschale bildet, nämlich einen auf die Tür aufsetzbaren Boden und eine den Boden umgebende Wandung (21) besitzt,
- mit einem Rotor (10), welcher drehbar am Stator (20) gelagert ist und am türseitigen Ende mit einem Verriegelungselement (70) verbindbar ist, um dieses durch Bewegung des Rotors von einer Verriegelungsstellung in eine Entriegelungsstellung zu bewegen,
- mit einem Sperrglied (50), welches zwischen einer Sperrposition und einer Freigabeposition bewegbar ist, wobei nur in der Freigabeposition des Sperrglieds (50) die Bewegung des Rotors (10) möglich ist,
- wobei eine Kopplungsanordnung (30, 40, 50) vorhanden ist, welche ein unbefugtes Verdrehen des Rotors (10) verhindert,
- wobei die Kopplungsanordnung (30, 40, 50) ein manuell oder elektronisch bewegbares Stellglied (30), einen mit dem Stellglied (30) zusammenwirkenden Mitnehmer (40) und ein Sperrglied (50) umfasst,
- wobei das Sperrglied (50) in seiner Sperrposition in einer Mulde (17) an der Außenseite des Rotors (10) oder in einer Mulde (22) an der Innenseite der Wandung (21) des Stators (20) eintaucht und durch Federkraft in dieser Sperrposition gehalten wird,
- wobei zur Freigabe der Bewegung des Rotors (10) das Stellglied (30) mit dem Mitnehmer (40) koppelbar ist und das Sperrglied (50) entgegen der Federkraft aus der Mulde (17, 22) in eine Freigabeposition verschiebbar ist
**dadurch gekennzeichnet,**
- **dass** das Sperrglied (50) die Form eines Zylinders hat und die Zylinderachse parallel zur Rotorachse (19) verläuft.

2. Verriegelungseinrichtung nach Anspruch 1, **dadurch gekennzeichnet, dass** in der Freigabeposition das Sperrglied (50) entgegen der Kraft einer radial wirkenden Feder (60, 61) aus der rotorseitigen Mulde (17) in eine statorseitige Mulde (22) oder aus der statorseitige Mulde (22) in eine rotorseitigen Mulde (17) verschoben ist.

3. Verriegelungseinrichtung nach Anspruch 1 oder 2, **dadurch gekennzeichnet, dass** die Bewegungsbahn des Mitnehmers (40) entlang der Innenseite der Wandung (21) des Stators (20) verläuft und in Längsausstreckung angepasst an seine Bewegungsbahn gebogen ist.

4. Verriegelungseinrichtung nach Anspruch 3, **dadurch gekennzeichnet, dass** der Mitnehmer (40) einen in Radialrichtung verlaufenden Kanal (44) in der Breite des Sperrglieds (50) besitzt, wobei die Seitenflächen des Kanals (44) als Anschlagflächen (45, 46) ausgebildet sind, welche bei einer Bewegung des Mitnehmers (40) oder bei einer Bewegung des Rotors (10) ein Verschieben des Sperrglieds (50) bewirken.

5. Verriegelungseinrichtung nach einem der Ansprüche 1 bis 4, **dadurch gekennzeichnet, dass** die der Sperrposition des Sperrglieds (50) gegenüberliegende statorseitige Mulde (22) oder rotorseitigen Mulde (17) am Muldenausgang beidseitig Anschlagschrägen (271, 272; 171, 172) besitzt, wobei der Abstand der Anschlagschrägen (271, 272; 171, 172) ein Bewegungsspiel des Rotors (10) zulässt.

6. Verriegelungseinrichtung nach einem der Ansprüche 1 bis 5, **dadurch gekennzeichnet, dass** der Mitnehmer (40) eine Nut (47) zum Eingriff des Stellglieds (30) besitzt.

7. Verriegelungseinrichtung nach einem der Ansprüche 1 bis 6, **dadurch gekennzeichnet, dass** das Stellglied (30) außerhalb des Rotors (10) bewegbar gelagert ist und zur Freigabe der Bewegung des Rotors (10) mit dem Mitnehmer (40) koppelbar ist, wobei der Mitnehmer (40) in der gekoppelten Stellung in seiner Position gehalten wird und durch eine Drehbewegung des Rotors (10) das Sperrglied (50) aus der rotorseitigen Mulde (17) in die statorseitige Mulde (22) verschiebbar ist.

8. Verriegelungseinrichtung nach Anspruch 7, **dadurch gekennzeichnet, dass** in der entkoppelten Lage der Mitnehmer (40) soweit bewegbar ist, bis das Sperrglied (50) an eine Anschlagfläche (271, 272) der statorseitige Mulde (22) anschlägt.

9. Verriegelungseinrichtung nach Anspruch 7 oder 8, **dadurch gekennzeichnet, dass** eine auf das Sperrglied (50) einwirkende Feder (61) am Stator (20) gelagert ist, wobei der Stator (20) vorzugsweise entsprechende Federanschläge (26, 26') besitzt.

10. Verriegelungseinrichtung nach einem der Ansprüche 1 bis 6, **dadurch gekennzeichnet, dass** das Stellglied (30) am Rotors (10) bewegbar gelagert ist und zur Freigabe der Bewegung des Rotors (10) mit dem Mitnehmers (40) koppelbar ist, wobei der Mitnehmer (40) in der gekoppelten Stellung mit dem Rotor (10) bewegbar ist und durch eine Drehbewegung des Rotors (10) das Sperrglied (50) aus der statorseitige Mulde (22) in die rotorseitigen Mulde (17) verschiebbar ist.

11. Verriegelungseinrichtung nach Anspruch 10, **dadurch gekennzeichnet, dass** in der entkoppelten Lage der Rotor (10) soweit bewegbar ist, bis das Sperrglied (50) an eine Anschlagfläche (171, 172) der rotorseitigen Mulde (17) anschlägt.

12. Verriegelungseinrichtung nach Anspruch 10 oder 11, **dadurch gekennzeichnet, dass** das Stellglied (30) am Rotor (10) in Radialrichtung verschiebbar gelagert ist, wobei das Stellglieds (30) in einer Führungsausnehmung (14) des Rotors (10) bewegbar lagert und vorzugsweise zur besseren Führung des Stellglieds (30) von der Oberseite (11) der Bodenfläche des Rotor (10) aufragende Führungsstege (13) vorhanden sind.

13. Verriegelungseinrichtung nach einem der Ansprüche 10 bis 12, **dadurch gekennzeichnet, dass** der Rotor (10) eine Bodenfläche besitzt, an deren Unterseite (12) sich ein radial ausgerichteter Querbalken (15) befindet, welcher in das Innere des topfartigen Stators (20) hineinragt und an seinem zur Wandung (21) des Stators (20) weisenden Ende Mulde (17, 17') zur Aufnahme des Sperrglieds (50, 50') bei Bewegung des Rotors (10) besitzt.

14. Verriegelungseinrichtung nach Anspruch 13, **dadurch gekennzeichnet, dass** sich ein Ende des Querbalkens (15) des Rotors (10) bis zur Bewegungsbahn des Mitnehmers (40) erstreckt und der Rotor (10) an seiner Bodenfläche einen randseitigen Schlitz (18) besitzt, der entlang der Bewegungsbahn des Mitnehmer (40) verläuft und den der Mitnehmer (40) von unten mit seinem Oberteil (41) durchgreift.

15. Verriegelungseinrichtung nach Anspruch 14, **dadurch gekennzeichnet, dass** zur besseren Führung des Mitnehmers das Unterteil (43) des Mitnehmers (40) verlängert ist und sich entlang der Bewegungsbahn über eine größere Länge als die Länge des randseitigen Schlitzes (18) des Rotors (10) erstreckt.

16. Verriegelungseinrichtung nach einem der Ansprüche 13 bis 15, **dadurch gekennzeichnet, dass** eine auf das Sperrglied (50) einwirkende Feder (60) in einer Federaufnahme (16) am Querbalken (15) gelagert ist.

17. Verriegelungseinrichtung nach einem der Ansprüche 1 bis 16, **dadurch gekennzeichnet, dass** zwei Sperrglieder (50, 50') vorhanden sind, die sich in Sperrposition in diametral gegenüberliegenden Mulden (17, 17'; 22, 22') befinden.

18. Verriegelungseinrichtung nach einem der Ansprüche 1 bis 17, **dadurch gekennzeichnet, dass** mehr als zwei Mulden (17, 17`; 22, 22') am Rotor (10) bzw. am Stator (20) vorhanden sind.

19. Verriegelungseinrichtung nach einem der Ansprüche 1 bis 18, **dadurch gekennzeichnet, dass** Anschläge (23) zur Drehbegrenzung am Stator (20) angeordnet sind.

20. Verriegelungseinrichtung nach einem der Ansprüche 1 bis 19, **dadurch gekennzeichnet, dass** die Außenfläche des Rotors (10) bündig zur Außenfläche des Stators (20) ist.

21. Verriegelungseinrichtung nach einem der Ansprüche 1 bis 20, **dadurch gekennzeichnet, dass** der Rotor (10) direkt mit dem Verriegelungselement (70) verbunden ist, beispielsweise mit einem Riegel, oder dass der Rotor (10) indirekt mit dem Verriegelungselement (70) verbunden ist, beispielsweise über ein Antriebsrad.

## Claims

1. A locking device for closing doors on cabinets, boxes or compartments,
- with a stator (20) for attachment to the door, wherein the stator (20) forms a pot-shaped housing shell, namely a floor which can be placed on the door and a wall (21) surrounding the floor,
- having a rotor (10) which is rotatably mounted on the stator (20) and can be connected at the door-side end to a locking element (70) in order to move the latter from a locking position into an unlocking position by movement of the rotor,
- having a blocking member (50) which can be moved between a blocking position and a release position, wherein the movement of the rotor (10) is possible only in the release position of the locking member (50),
- a coupling arrangement (30, 40, 50) is provided which prevents unauthorized rotation of the rotor (10),
- the coupling arrangement (30, 40, 50) comprising a manually or electronically movable actuator (30), a driver (40) cooperating with the actuator (30) and with a locking member (50),
- wherein the blocking member (50) in its blocking position dips into a trough (17) on the outside of the rotor (10) or in a trough (22) on the inside of the wall (21) of the stator (20) and is held in this blocking position by spring force,
- wherein to release the movement of the rotor (10), the actuator (30) can be coupled to the driver (40), and the blocking member (50) can be displaced from the troughs (17, 22) into a release position counter to the spring force,
**characterised in that**
- the blocking member (50) has the shape of a cylinder and the cylinder axis runs parallel to the rotor axis (19).

2. The locking device according to Claim 1, **characterised in that**, in the release position, the blocking member (50) is displaced from the rotor-side trough (17) into a trough (22) on the stator side or from the trough (22) on the stator side into a trough (17) on the rotor side counter to the force of a radially acting spring (60, 61).

3. The locking device according to Claim 1 or 2, **characterised in that** the movement path of the driver (40) runs along the inner side of the wall (21) of the stator (20) and is bent in a manner adapted to its movement path in longitudinal extension.

4. The locking device according to Claim 3, **characterised in that** the driver (40) has a channel (44) running in the radial direction in the width of the locking member (50), wherein the side surfaces of the channel (44) are formed as stop surfaces (45, 46) which, when the driver (40) moves or during a movement of the rotor (10), cause a displacement of the locking member (50).

5. The locking device according to one of Claims 1 to 4, **characterised in that** the trough (22) on the stator side opposite the blocking position of the locking member (50) or on the rotor-side trough (17) on the trough outlet has stop slopes (271, 272; 171, 172) on both sides, wherein the distance of the stop slopes (271, 272; 171, 172) permits a movement play of the rotor (10).

6. The locking device according to one of Claims 1 to 5, **characterised in that** the driver (40) has a groove (47) for the engagement of the actuator (30).

7. The locking device according to one of Claims 1 to 6, **characterised in that** the actuator (30) is mounted so as to be movable outside the rotor (10) and can be coupled to the driver (40) in order to release the movement of the rotor (10), wherein the driver (40) is held in its position in the coupled position and the blocking member (50) can be displaced from the rotor-side trough (17) into the stator-side trough (22) by a rotational movement of the rotor (10).

8. The locking device according to Claim 7, **characterised in that**, in the decoupled position, the driver (40) can be moved until the blocking member (50) strikes against a stop surface (271, 272) of the stator-side trough (22).

9. The locking device according to Claim 7 or 8, **characterised in that** a spring (61) acting on the locking member (50) is mounted on the stator (20), wherein the stator (20) preferably has corresponding spring stops (26, 26').

10. The locking device according to one of Claims 1 to 6, **characterised in that** the actuator (30) is mounted movably on the rotor (10) and can be coupled to the driver (40) in order to release the movement of the rotor (10), wherein the driver (40) is movable with the rotor (10) in the coupled position and the blocking member (50) can be displaced from the stator-side trough (22) into the rotor-side trough (17) by a rotational movement of the rotor (10).

11. The locking device according to Claim 10, **characterised in that**, in the decoupled position, the rotor (10) can be moved until the blocking member (50) strikes against a stop surface (171, 172) of the rotor-side trough (17).

12. The locking device according to Claim 10 or 11, **characterised in that** the actuator (30) is mounted on the rotor (10) so as to be displaceable in the radial direction, wherein the actuator (30) is mounted movably in a guide recess (14) of the rotor (10), and preferably for better guidance of the actuator (30) from the upper side (11) of the bottom surface of the rotor (10) are provided guide webs (13).

13. The locking device according to one of Claims 10 to 12, **characterised in that** the rotor (10) has a bottom surface, on the underside (12) of which there is a radially oriented transverse beam (15) which projects into the interior of the pot-like stator (20) and on its end facing the wall (21) of the stator (20) has a trough (17, 17') for receiving the locking member (50, 50') when the rotor (10) is moved.

14. The locking device according to Claim 13, **characterised in that** one end of the transverse beam (15) of the rotor (10) extends as far as the movement path of the driver (40) and the rotor (10) has on its bottom surface an edge-side slot (18) which runs along the path of movement of the driver (40) and which passes through the driver (40) from below with its upper part (41).

15. The locking device according to Claim 14, **characterised in that**, for better guidance of the driver, the lower part (43) of the driver (40) is extended and extends along the movement path over a greater length than the length of the edge-side slot (18) of the rotor (10).

16. The locking device according to one of Claims 13 to 15, **characterised in that** a spring (60) acting on the locking member (50) is mounted in a spring receptacle (16) on the transverse beam (15).

17. The locking device according to one of Claims 1 to 16, **characterised in that** there are two blocking members (50, 50') which are located in diametrically opposite troughs (17, 17'; 22, 22') in the blocking position.

18. The locking device according to one of Claims 1 to 17, **characterised in that** more than two troughs (17, 17'; 22, 22') on the rotor (10) or on the stator (20).

19. The locking device according to one of Claims 1 to 18, **characterised in that** stops (23) for limiting the rotation on the stator (20) are arranged.

20. The locking device according to one of claims 1 to 19, **characterised in that** the outer surface of the rotor (10) is flush with the outer surface of the stator (20).

21. The locking device according to one of Claims 1 to 20, **characterised in that** the rotor (10) is connected directly to the locking element (70), for example to a bolt, or **in that** the rotor (10) is connected indirectly to the locking element (70), for example via a drive wheel.

## Revendications

1. Dispositif de verrouillage destiné à obturer des portes d'armoires, de caisses ou de compartiments,
- comprenant un stator (20) à monter contre la porte, sachant que le stator (20) forme une coque de boîtier en forme de pot, à savoir un fond à poser sur la porte, et possède une paroi (21) entourant le fond,
- comprenant un rotor (10) en appui rotatif contre le stator (20) et reliable à l'extrémité côté porte avec un élément de verrouillage (70), afin de déplacer ce dernier, du fait du mouvement du rotor, d'une position de verrouillage vers une position de déverrouillage,
- comprenant un organe de blocage (50) déplaçable entre une position de blocage et une position de libération, sachant que le mouvement du rotor (10) n'est possible qu'en position de libération de l'organe de blocage (50),
- sachant qu'est présent un ensemble de couplage (30, 40, 50) empêchant une personne non autorisée de faire tourner le rotor (10),
- sachant que l'ensemble de couplage (30, 40, 50) comprend un organe de réglage (30) déplaçable manuellement ou électroniquement, un taquet entraîneur (40) interagissant avec l'organe de réglage (30), et un organe de blocage (50),
- sachant que l'organe de blocage (50) plonge, lorsqu'en position de blocage, dans une auge (17) située contre le côté extérieur du rotor (10) ou dans une auge (22) située contre le côté intérieur de la paroi (21) du stator (20), et qu'il est maintenu dans cette position de blocage par la force d'un ressort,
- sachant que pour autoriser le mouvement du rotor (10), l'organe de réglage (30) est couplable avec le taquet entraîneur (40), et l'organe de blocage (50) est déplaçable, en vainquant la force du ressort, hors de l'auge (17, 22) vers une position de déblocage.
**caractérisé en ce que,**
- l'organe de blocage (50) a la forme d'un cylindre et que le tracé de l'axe du cylindre est parallèle à l'axe (19) du rotor.

2. Dispositif de verrouillage selon la revendication 1, **caractérisé en ce qu'**en position de déblocage l'organe de blocage (50) est déplacé, en vainquant la force d'un ressort (60, 61) à effet radial, de l'auge (17) côté rotor vers une auge (22) côté stator, ou de l'auge (22) côté stator vers une auge (17) côté rotor.

3. Dispositif de verrouillage selon la revendication 1 ou 2, **caractérisé en ce que** la piste de déplacement du taquet entraîneur (40) longe le côté intérieur de la paroi (21) du stator (20), et que le côté long du taquet entraîneur est incurvé pour l'adapter à sa piste de déplacement.

4. Dispositif de verrouillage selon la revendication 3, **caractérisé en ce que** le taquet entraîneur (40) possède un canal (44) au tracé radial faisant la largeur de l'organe de blocage (50), sachant que les surfaces latérales du canal (44) sont configurées en surfaces butées (45, 46) qui provoquent un déplacement de l'organe de blocage (50) lors d'un déplacement du taquet entraîneur (40) ou d'un déplacement du rotor (10).

5. Dispositif de verrouillage selon l'une des revendications 1 à 4, **caractérisé en ce que** l'auge (22) côté stator faisant face à l'organe de blocage (50) lorsque ce dernier est en position de blocage, ou que l'auge (17) côté rotor possède en sortie d'auge, des deux côtés, des butées chanfreinées (271, 272 ; 171, 172), sachant que l'écart des butées chanfreinées (271, 272 ; 171, 172) autorise un jeu dans le mouvement du rotor (10).

6. Dispositif de verrouillage selon l'une des revendications 1 à 5, **caractérisé en ce que** le taquet entraîneur (40) possède une gorge (47) pour l'engrènement de l'organe de réglage (30).

7. Dispositif de verrouillage selon l'une des revendications 1 à 6, **caractérisé en ce que** l'organe de réglage (30) est en appui mobile en dehors du rotor (10) et qu'il est couplable avec le taquet entraîneur (40) pour autoriser le mouvement du rotor (10), sachant que le taquet entraîneur (40) en position couplée est maintenu sur sa position et que par un mouvement rotatif du rotor (10) l'organe de blocage (50) est déplaçable de l'auge (17) côté rotor jusque dans l'auge (22) côté stator.

8. Dispositif de verrouillage selon la revendication 7, **caractérisé en ce qu'**en position découplée le taquet entraîneur (40) est déplaçable jusqu'à ce que l'organe de blocage (50) bute contre une surface butée (271, 272) de l'auge (22) côté stator.

9. Dispositif de verrouillage selon la revendication 7 ou 8, **caractérisé en ce qu'**un ressort (61) agissant sur l'organe de blocage (50) est en appui sur le stator (20), sachant que le stator (20) possède de préférence des butées ressorts (26, 26') correspondantes.

10. Dispositif de verrouillage selon l'une des revendications 1 à 6, **caractérisé en ce que** l'organe de réglage (30) est en appui mobile contre le rotor (10) et que pour autoriser le mouvement du rotor (10) il est couplable avec le taquet entraîneur (40), sachant que le taquet entraîneur (40) en position couplée est déplaçable avec le rotor (10), et que du fait d'un mouvement rotatif du rotor (10) l'organe de blocage (50) est déplaçable hors de l'auge (22) côté stator jusque dans l'auge (17) côté rotor.

11. Dispositif de verrouillage selon la revendication 10, **caractérisé en ce qu'**en position découplée le rotor (10) est déplaçable jusqu'à ce que l'organe de blocage (50) bute contre une surface butée (171, 172) de l'auge (17) côté rotor.

12. Dispositif de verrouillage selon la revendication 10 ou 11, **caractérisé en ce que** l'organe de réglage (30) sur le rotor (10) est en appui permettant de le déplacer en direction radiale, sachant que l'organe de réglage (30) est en appui mobile dans un évidement de guidage (14) du rotor (10) et que de préférence sont présentes, pour mieux guider l'organe de réglage (30), des nervures de guidage (13) faisant saillie depuis le côté supérieur (11) de la surface de fond du rotor (10).

13. Dispositif de verrouillage selon l'une des revendications 10 à 12, **caractérisé en ce que** le rotor (10) possède une surface de fond contre le côté inférieur (12) de laquelle se trouve une barre transversale (15) orientée radiale, qui fait saillie à l'intérieur du stator (20) en forme de pot et qui possède, en son extrémité pointant vers la paroi (21) du stator (20), une auge (17, 17') servant à recevoir l'organe de blocage (50, 50') lors d'un mouvement du rotor (10).

14. Dispositif de verrouillage selon la revendication 13, **caractérisé en ce qu'**une extrémité de la barre transversale (15) du rotor (10) s'étend jusqu'à la piste de déplacement du taquet entraîneur (40) et que le rotor (10) présente sur sa surface de fond une fente (18) côté bordure qui longe la piste de déplacement du taquet entraîneur (40) et que la partie supérieure (41) du taquet entraîneur traverse (40) par le bas.

15. Dispositif de verrouillage selon la revendication 14, **caractérisé en ce que** pour mieux guider le taquet entraîneur la partie inférieure (43) du taquet entraîneur (40) est prolongée et qu'elle s'étend le long de la piste de déplacement sur une plus grande longueur que la longueur de la fente (18), côté bordure, du rotor (10).

16. Dispositif de verrouillage selon l'une des revendications 13 à 15, **caractérisé en ce qu'**un ressort (60) agissant sur l'organe de blocage (50) est en appui dans un réceptacle (16) à ressort contre la barre transversale (15).

17. Dispositif de verrouillage selon l'une des revendications 1 à 16, **caractérisé en ce que** sont présents deux organes de blocage (50, 50'), qui se trouvent en position de blocage dans des auges (17, 17' ; 22, 22') diamétralement opposées.

18. Dispositif de verrouillage selon l'une des revendications 1 à 17, **caractérisé en ce que** plus de deux auges (17, 17' ; 22, 22') sont présentes contre le rotor (10) et/ou contre le stator (20).

19. Dispositif de verrouillage selon l'une des revendications 1 à 18, **caractérisé en ce que** sont disposées des butées (23) servant à limiter le mouvement rotatif contre le stator (20).

20. Dispositif de verrouillage selon l'une des revendications 1 à 19, **caractérisé en ce que** la surface extérieure du rotor (10) arrive à ras de la surface extérieure du stator (20).

21. Dispositif de verrouillage selon l'une des revendications 1 à 20, **caractérisé en ce que** le rotor (10) est directement relié avec l'élément de verrouillage (70), par exemple avec un verrou, ou que le rotor (10) est indirectement relié avec l'élément de verrouillage (70), par exemple via une roue d'entraînement.
